# EUROPÄISCHE PATENTSCHRIFT

(11) **EP 0 686 250 B1**
(45) Veröffentlichungstag und Bekanntmachung des Hinweises auf die Patenterteilung: **23.09.1998**
(21) Anmeldenummer: 94909051.8
(22) Anmeldetag: 25.02.1994
(51) Int. Cl.: F23G 7/06

(54) **VORRICHTUNG UND VERFAHREN ZUM VERBRENNEN OXIDIERBARER BESTANDTEILE IN EINEM ZU REINIGENDEN TRÄGERGAS**
DEVICE AND PROCESS FOR BURNING OXIDISABLE COMPONENTS IN A VEHICLE GAS TO BE PURIFIED
DISPOSITIF ET PROCEDE PERMETTANT DE BRULER DES CONSTITUANTS OXYDABLES DANS UN GAZ PORTEUR A EPURER

(30) Priorität: 02.03.1993 DE 4306417
(43) Veröffentlichungstag der Anmeldung: 13.12.1995
(73) Patentinhaber: SEQUA GMBH & CO. TEC SYSTEMS KG, 63477 Maintal-Dörnigheim (DE)
(72) Erfinder: RENTZEL, Gert, D-63584 Gründau (DE); SAGGEL, Joachim, D-49080 Osnabrück (DE)
(74) Vertreter: Stoffregen, Hans-Herbert, Dr. Dipl.-Phys.
(86) Internationale Anmeldenummer: EP9400539
(87) Internationale Veröffentlichungsnummer: WO9420792

(56) Entgegenhaltungen:
- CH-A- 361 904
- FR-A- 2 248 470
- FR-A- 2 556 446

## Beschreibung

Die Erfindung bezieht sich auf eine Vorrichtung zum Verbrennen oxidierbarer Bestandteile in einem zu reinigenden Trägergas, umfassend einen Gaseinlaß, einen Brenner mit sich anschließendem Flammrohr, das in einen Boden- und Seitenwandungen umfassenden Hauptbrennraum mündet, einen an der Bodenwandung vorzugsweise gegenüberliegender Seite des Hauptbrennraumes gelegenen Brennkammeraustritt, einen Wärmetauscher sowie einen Gasauslaß.

Ferner bezieht sich die Erfindung auf ein Verfahren zum Verbrennen oxidierbarer Bestandteile in einem zu reinigenden Trägergas in einer Vorrichtung umfassend einen vom Flammrohr ausgehenden, durch Boden- und Seitenwandungen begrenzten Hauptbrennraum, in dem gereinigtes Gas von der Bodenwandung in Richtung eines vorzugsweise koaxial zum Flammrohr angeordneten Brennkammeraustritts umgelenkt wird.

Eine Vorrichtung der zuvor beschriebenen Art ist z. B. der EP 0 235 277 B1 zu entnehmen. Bei dieser Vorrichtung mündet das als Hochgeschwindigkeitsmischraum bezeichnete Flammrohr in dem Hauptbrennraum, dessen Querschnitt größer ist als der freie Strömungsquerschnitt im Hochgeschwindigkeitsmischraum. Der Hauptbrennraum erstreckt sich außenseitig entlang des Hochgeschwindigkeitsmischraumes, der als Rohr ausgebildet ist, um in einen koaxial zum Hochgeschwindigkeitsmischraum verlaufenden ringförmigen Kanal überzugehen, der seinerseits in einen gleichfalls um den Hochgeschwindigkeitsmischraum und teilweise um den ringförmigen Kanal herum angeordneten weiteren kanalartigen Ringraum übergeht, in dem ein Wärmetauscher angeordnet ist, dessen Rohre an ihren kälteren Enden nach außen abgebogen sind.

In anderen bekannten Anlagen erstreckt sich der Hauptbrennraum, dessen Strömungsquerschnitt ebenfalls größer ist als der des Hochgeschwindigkeitsmischraumes, vollständig entlang des Hochgeschwindigkeitsmischraumes und mündet dann vorzugsweise radial in einem Wärmetauscher, der vorzugsweise in einem Ringkanal angeordnet ist.

Anlagen, bei denen der Wärmetauscher in einem separaten Gehäuse untergebracht ist, sind ebenfalls bekannt.

Bei all diesen vorbekannten Verbrennungsanlagen verläßt das Gas den Hochgeschwindigkeitsmischraum in Form eines Freistrahles. Dieser Strahl trifft auf die Bodenwandung des Hauptbrennraumes und wird dort entsprechend der Strömungsgeometrie einer Stauplattenströmung rotationssymmetrisch verteilt. Hohe Fliehkräfte bewirken, daß das Gas sowohl entlang der Bodenwandung als auch nach einer weiteren Umlenkung wie ein Ringstrahl axial entlang der Innenfläche der Seitenwandung der Brennkammer strömt. Dabei nimmt die Querschnittsfläche dieses Ringstrahles entlang der Seitenwandung des Hauptbrennraumes bis zum Brennkammeraustritt nur geringfügig zu, so daß sich zwischen dem Ringstrahl und der äußeren Wandung des Hochgeschwindigkeitsmischraumes ein stationäres Wirbelgebiet bildet. Dadurch erfolgt eine nicht optimale Ausnutzung des Hauptbrennraumes, weil infolge der Wirbelbildung eine sehr breite Verweilzeitverteilung des Gases gegeben ist, so daß die Mindestverweilzeit des Gases im Hauptbrennraum wesentlich geringer ist als die theoretische Verweilzeit, die berechnet wird als Quotient des Volumens des Hauptbrennraumes und dem Gasdurchfluß darin.

Aus der FR-A-2 248 470 ist eine Vorrichtung zum Verbrennen oxidierbarer Bestandteile in einem zu reinigenden Trägergas bekannt, die der der EP 0 235 271 B1 mit der Einschränkung entspricht, als daß die Brennkammer außenseitig Profilringe aufweist, um sowohl unverbrennbares Material zurückzuhalten als auch eine möglichst lange Verweilzeit für brennbare Feststoffteilchen zu erzielen. Hierdurch werden stationäre Wirbel im Bereich der Profilringe ausgebildet, wodurch sich der wirksame Querschnitt der durch den Brennraum freiströmenden Gase verringert wird. Die hierdurch verringerte Verweilzeit der entsprechenden Gase macht eine Erhöhung der Temperatur des Brennraums erforderlich, um die oxidierbaren Bestandteile im Trägergas im erforderlichen Umfang zu verbrennen.

Der vorliegenden Erfindung liegt das Problem zugrunde, eine Vorrichtung bzw. ein Verfahren der zuvor beschriebenen Art so weiterzubilden, daß das Volumen des Hauptbrennraumes optimal zur Verbrennung der oxidierbaren Bestandteile im Trägergas genutzt wird.

Vorrichtungsmäßig wird diese Aufgabe im wesentlichen dadurch gelöst, daß in dem Hauptbrennraum zumindest ein strömungsführendes Leitelement eingebaut ist, durch das das Flammrohr verlassendes und in Richtung des Brennkammeraustritts strömendes Gas auf den gesamten Querschnitt des Hauptbrennraumes verteilt wird, eine gleichgerichtete Strömung des Gases entsteht und die Verbrennung über den Querschnitt des Hauptbrennraums gleichmäßig erfolgt.

Dabei kann das Leitelement ein Leitblech, ein Lochblech und/oder ein Leitring oder ähnliche strömungsverteilende Vorrichtung wie z.B. Reflektorkonen, kegelförmige Prallbleche und Leitschaufeln sein. Vorzugsweise sind zumindest zwei Leitelemente in dem Hauptbrennraum angeordnet.

Eine Ausgestaltung der Erfindung sieht vor, daß das Leitelement symmetrisch zu einer Ebene ausgebildet ist, in der die Längsachse des Hauptbrennraumes verläuft. Insbesondere kann das Leitelement rotationssymmetrisch zur Längsachse ausgebildet sein.

Auch kann das Leitelement eine Blende wie Widerstandsgitter sein.

Das bzw. die Leitelement werden vorzugsweise zwischen Austrittsöffnung des Flammrohrs und der Bodenwandung des Hauptbrennraumes angeordnet. Die Leitelemente können auch koaxial um das Flammrohr angeordnet sein oder es können Leitelemente sowohl zwischen Austrittsöffnung des Flammrohres und Bodenwandung und koaxial zum Flammrohr angeordnet sein.

Durch die erfindungsgemäße Lehre erfolgt eine Verteilung der Strömung des Gasgemisches im gesamten Hauptbrennraum. Durch die erfindungsgemäße Vorrichtung ergibt sich insbesondere der Vorteil, daß eine deutliche Erniedrigung der Hautptbrennraumtemperatur bzw. eine Verringerung des Hauptbrennraumvolumens bei gleichbleibender Restkonzentration oxidierbarer Bestandteile im gereinigten Trägergas oder eine verringerte Restkonzentration bei gleichbleibender Hauptbrennraumtemperatur und gleichbleibendem Hauptbrennraumvolumen erreicht werden kann.

Verfahrensmäßig zeichnet sich die Erfindung dadurch aus, daß das das Flammrohr verlassende und in Richtung des Brennkammeraustritts strömende Gas auf den gesamten Querschnitt des Hauptbrennraumes derart verteilt wird, dass eine gleichgerichtete Strömung des Gases entsteht und die Verbrennung über den Querschnitt des Hauptbrennraums gleichmäßig erfolgt. Dabei kann insbesondere das umgelenkte Gas im wesentlichen verwirbelungsfrei und rückströmungsfrei zum Brennkammeraustritt geführt werden. Dies bewirkt die vollständige Ausnutzung der Brennkammer und verhindert Mischung von stärker gereinigtem Gas mit weniger stark gereinigtem Gas.

Weitere Einzelheiten, Vorteile und Merkmale der Erfindung ergeben sich nicht nur aus den Ansprüchen, den diesen zu entnehmenden Merkmalen -für sich und /oder in Kombination-, sondern auch aus der nachfolgenden Beschreibung von der Zeichnung zu entnehmenden bevorzugten Ausführungsbeispielen.

Es zeigen:
- Fig. 1: eine erste Ausführungsform einer Vorrichtung zum Verbrennen oxidierbarer Bestandteile in einem zu reinigenden Trägergas und
- Fig. 2: eine zweite Ausführungsform einer Vorrichtung.

In den Fig. 1 und 2 sind Vorrichtungen zum Verbrennen oxidierbarer Bestandteile in einem zu reinigenden Trägergas dargestellt, die auch als Nachverbrennungsvorrichtungen bezeichnet werden können. Die Vorrichtungen (10) umfassen je einen zylinderförmigen Außenmantel (12), der durch die Stirnwände (14) und (16) begrenzt ist. Dabei ist in Fig. 1 die eine Stirnwand (16) gleichzeitig Boden (21) eines Hauptbrennraumes (24), während in Fig. 2 die Stirnwand einen Eintrittsringraum (45) begrenzt, dessen gegenüberliegende Wand gleichzeitig Boden (21) eines Hauptbrennraumes (24) ist.

Jeweils im Bereich der Stirnwand (14) ist konzentrisch zur Längsachse der Vorrichtung ein Brenner (19) angeordnet, dem sich ein vorzugsweise als Hochgeschwindigkeitsmischraum ausgebildetes Flammrohr (22) und der Hauptbrennraum (24) anschließen. Dabei ist es nicht notwendigerweise erforderlich, daß das Flammrohr (22) in den Hauptbrennraum (24) hineinragt.

Im Ausführungsbeispiel gemäß Fig. 1 ist der Hauptbrennraum (24) in einen ersten Abschnitt (23) mit großer Querschnittsfläche und einen zweiten Abschnitt (25) mit kleiner Querschnittsfläche unterteilt. Der erste Abschnitt (23) ist ringförmig zu der Achse (18) der Vorrichtung (10) angeordnet und wird begrenzt durch die Stirnwand (16), durch Abschnitte (17) des Außenmantels (12) und durch eine Zwischenwandung (50). Der zweite Abschnitt (25) des Hauptbrennraumes ist ein Ringraum um das Flarnmrohr (22), ausgehend von der Zwischenwandung (50) und mündend in einem weiteren Ringraum (28), in dem Wärmetauscherrohre (30) eines Kreuzgegenstromwärmetauschers (32) konzentrisch zur Achse (18) der Vorrichtung (10) und damit auch konzentrisch zum Flammrohr (22) angeordnet sind. Die Wärmetauscherrohre (30) münden in einem äußeren, an der Außenwandung (12) angrenzenden Ringraum (34), in dem sich eine Einlaßöffnung (36) befindet. Zwischen dem äußeren Ringraum (34) und der den Hauptbrennraum (24) begrenzenden Stirnwand (16) mündet der die Wärmetauscherrohre (30) aufweisende Ringraum (28) in einem Auslaß (38), der die Außenwandung (12) der Vorrichtung (10) durchdringt.

In dem Ausführungsbeispiel gemäß Fig. 2 wird das Flammrohr (22) vollständig von dem Hauptbrennraum (24) umgeben und mündet direkt radial in einen zur Achse (18) der Vorrichtung (10) konzentrisch angeordneten Ringraum (28), in dem sich Wärmetauscherrohre (30) befinden. Die Wärmetauscherrohre (30) münden an gegenüberliegender Seite in den innerhalb des Außenmantels (12) gelegenem Eintrittsringraum (45), der durch einen Abschnitt des Außenmantels (12), den stirnseitigen Boden (16), den Brennraumboden (21), Abschnitte von den Hauptbrennraum (24) umgebenden Mantel (20) und einer als Rohrboden ausgebildeten Zwischenwandung (53) begrenzt ist und eine stutzenförmg ausgebildete Einlaßöffnung (36) für das Trägergas besitzt .

Erfindungsgemäß sind in den Hauptbrennräumen (24) Leitelemente (40), (42), (44) angeordnet, die bewirken, daß über die gesamten Querschnitte der Hauptbrennräume (24) beziehungsweise über die Querschnitte der einzelnen Abschnitte der Hauptbrennräume eine gleichmäßige, im wesentlichen gleichgerichtete Strömung vorliegt.

Die Leitelemente können sowohl durch geringe Formwiderstände als auch durch große Formwiderstände die Strömung führen. Beispielhaft bilden die Leitelemente (40) und (42) in Form eines Leitringes bzw. Leitbleches einen geringen Formwiderstand, wohingegen Leitelemente (44) in Form von Lochblechen bzw. Widerstandsgitter bzw. in Form von Blenden einen großen Formwiderstand bilden.

Um die erfindungsgemäße Wirkung zu erzielen, müssen die Leitelemente, insbesondere die Leitelemente (40) und (42), in ihrer Form derart ausgebildet sein, daß ein Abscheren von Teilvolumenströmen der rotationssymmetrischen Strömung auf den Boden (21) des Hauptbrennraumes (24) und ein Umlenken um 90° in Richtung des Brennkammeraustritts (26) bewirkt wird.
Das in den Ausführungsbeispielen jeweils den Endbereich des Flammrohrs (22) umgebende Leitelement (44) in Form eines Lochbleches, Widerstandsgitters, einer Blende oder ähnliches stellt einen hohen Strömungswiderstand dar, der aufgrund der hohen Geschwindigkeiten in im Leitelement vorliegenden freien Querschnittsflächen eine Verteilung einer einseitig am Außenmantel des Hauptbrennraumes (24) ausgebildeten Strömung auf die gesamte Querschnittsfläche des Hauptbrennraumes (24) bewirkt.

Als Beispiel für die Verbrennung von Schadstoffen in einem Trägergas mit der erfindungsgemäßen Vorrichtung (10) wird nachfolgend der Prozeß in der Vorrichtung gemäß Fig. 1 beschrieben.

Schadstoffbeladenes Rohgas, also oxidierbare Bestandteile enthaltendes Trägergas, tritt durch den als Eintrittsstutzen ausgebildeten Gaseinlaß (36) in die Vorrichtung (10) ein, wird durch die konzentrisch zum Flammrohr (22) angeordneten Wärmetauscherrohre (30) geführt, verläßt in einer koaxial zum Brenner (19) angeordneten und von der Stirnwand (14) begrenzten Kammer (46) den Wärmetauscher (32) und wird zumindest teilweise am Brenner (19) vorbeigeführt. Während des Durchströmens des Wärmetauschers (32) erfolgt eine Vorheizung durch Wärmeaufnahme über die Wärmetauscherrohre (30) aus dem aus dem Hauptbrennraum (24) ausgetretenen und die Wärmetauscherrohre (30) umströmenden Gas.

Ein Teil des vorgeheizten schadstoffbeladenen Rohgases gelangt mit der Flamme des Brenners (19) in Berührung und dient als Verbrennungsgas. Der andere Teil strömt am Brenner (19) bzw. an der Flamme vorbei.

Aufgrund der hohen Strömungsgeschwindigkeiten v mit v > 60 m/s im Vollastbetrieb im Flammrohr (22) werden die Gase aus der heißen Kernzone des Brenners (19) mit der kälteren sogenannten Ringspaltströmung des Gases, die über einen Spalt (48), der brennerseitig die Kammer (46) begrenzt, am Brenner vorbeigeführt wird, bis zum Ende des Flammrohres (22) vermischt. Dadurch wird im gesamten Rohgas die Verbrennung der Schadstoffe initiiert. Das Rohgas mit den bereits reagierenden Schadstoffen tritt in dem ersten Abschnitt (23) des Hauptbrennraumes (24) ein und wird dort durch die als strömungsführende Einbauten wirkenden Leitelemente (40) und/oder (42) und/oder (44) auf den gesamten Strömungsquerschnitt der Hauptbrennkammer (24) verteilt, so daß eine gleichgerichtete Strömung entsteht und die Verbrennung über den Querschnitt des Hauptbrennraumes gleichmäßig erfolgt.

Da nahezu die gesamte Länge des Flammrohres (22) erforderlich ist, um die über den Spalt (48) strömende und am Brenner (19) vorbeigeleitete kältere Ringströmung im Flammrohr mit der heißeren Kernströmung, die durch den Brenner (19) geleitet wird, zu vermischen, und daher zwischen Flammrohrwandinnenseite und Flammrohrwandaußenseite eine Temperaturdifferenz besteht, erfolgt ein Wärmetausch zwischen dem heißen Trägergas in dem zweiten Abschnitt (25) der Hauptbrennkammer (24) und dem kälteren ungereinigten Trägergas im Flammrohr (22). Folglich dient das Flammrohr (22) als zusätzliche Wärmetauscherfläche. Der Wärmetausch bewirkt eine Temperaturdifferenz von 20 °C bis 60 °C bei stationärem Betrieb zwischen dem Eintritt in den zweiten Abschnitt (25) des Hauptbrennraumes (24) und dem Austritt (26) aus dem Hauptbrennraum, also dem Eintritt in den Ringraum (28), in dem der Wärmetauscher (32) angeordnet ist.

Das gereinigte Trägergas wird sodann um die Wärmetauscherrohre (30) des Rohrbündelwärmetauschers (32) geführt, gibt Wärme an das zu reinigende Trägergas ab und wird zum gleichfalls als Stutzen ausgebildeten Gasauslaß (38) geleitet.

## Patentansprüche

1. Vorrichtung zum Verbrennen oxidierbarer Bestandteile in einem zu reinigendem Trägergas, umfassend einen Gaseinlaß (36), einen Brenner (19) mit sich anschließendem Flammrohr (22), das in einem Boden- und Seitenwandungen (21, 20) umfassenden gegebenenfalls in Abschnitte (23, 25) unterteilten Hauptbrennraum (24) mündet, einen an der Bodenwandung (21) vorzugsweise gegenüberliegender Seite des Hauptbrennraumes gelegenen Brennkammeraustritt (26), einen Wärmetauscher (32) sowie einen Gasauslaß (38),
**dadurch gekennzeichnet,**
daß in dem Hauptbrennraum (24) zumindest ein strömungsführendes Leitelement (40, 42, 44) eingebaut ist, durch das das Flammrohr (22) verlassendes und in Richtung des Brennkammeraustritts (26) strömendes Gas auf den gesamten Querschnitt des Hauptbrennraumes (24) verteilt wird, eine gleichgerichtete Strömung des Gases entsteht und die Verbrennung über den Querschnitt des Hauptbrennraums gleichmäßig erfolgt.

2. Vorrichtung nach Anspruch 1,
**dadurch gekennzeichnet,**
daß das Leitelement (40, 42, 44) ein Leitblech ist.

3. Vorrichtung nach Anspruch 1,
**dadurch gekennzeichnet,**
daß das Leitelement ein Lochblech (44) ist.

4. Vorrichtung nach Anspruch 1,
**dadurch gekennzeichnet,**
daß das Leitelement ein Leitring (40, 42) ist.

5. Vorrichtung nach Anspruch 1,
**dadurch gekennzeichnet,**
daß das Leitelement aus Leitschaufeln zusammengesetzt ist.

6. Vorrichtung nach zumindest einem der vorhergehenden Ansprüche,
**dadurch gekennzeichnet,**
daß zumindest zwei Leitelemente (40,42,44) in verschiedenen Ebenen des Hauptbrennraumes (24) angeordnet sind.

7. Vorrichtung nach zumindest einem der vorhergehenden Ansprüche,
**dadurch gekennzeichnet,**
daß das Leitelement (40,42,44) symmetrisch zu einer Ebene ausgebildet ist, in der die Längsachse (18) des Hauptbrennraumes (24) verläuft.

8. Vorrichtung nach zumindest einem der vorhergehenden Ansprüche,
**dadurch gekennzeichnet,**
daß das Leitelement (40, 42,44) rotationssymmetrisch zur Längsachse (18) ausgebildet ist.

9. Vorrichtung nach zumindest einem der vorhergehenden Ansprüche,
**dadurch gekennzeichnet,**
daß das Leitelement (44) eine Blende oder ein Widerstandsgitter oder ein Lochblech oder ein statischer Mischer ist.

10. Vorrichtung nach zumindest einem der vorhergehenden Ansprüche,
**dadurch gekennzeichnet,**
daß zumindest zwei unterschiedliche Formwiderstände bildende Leitelemente (40,42,44) in dem Hauptbrennraum (24) angeordnet sind.

11. Vorrichtung nach zumindest einem der vorhergehenden Ansprüche,
**dadurch gekennzeichnet,**
daß das Leitelement (40,42) zwischen Austrittsöffnung des Flammrohres (22) und Bodenwandung (21) des Hauptbrennraumes (24) angeordnet ist.

12. Vorrichtung nach zumindest einem der vorhergehenden Ansprüche,
**dadurch gekennzeichnet,**
daß zumindest ein Leitelement (44) zwischen Flammrohr(22) und der Seitenwandung (20) des Hauptbrennraumes (24) angeordnet ist.

13. Verfahren zum Verbrennen oxidierbarer Bestandteile in einem zu reinigendem Trägergas in einer Vorrichtung (10) umfassend einen von einem Flammrohr (22) ausgehenden, durch Boden - und Seitenwandungen (20) begrenzten Hauptbrennraum (24), in dem gereinigtes Gas von der Bodenwandung (21) in Richtung eines vorzugsweise koaxial zum Flammrohr angeordneten Brennkammeraustritts (26) umgelenkt wird,
**dadurch gekennzeichnet,**
daß das das Flammrohr (22) verlassende und in Richtung des Brennkammeraustritts (26) strömende Gas auf den gesamten Querschnitt des Hauptbrennraumes (24) derart verteilt wird, dass eine gleichgerichtete Strömung des Gases entsteht und die Verbrennung über den Querschnitt des Hauptbrennraums gleichmäßig erfolgt.

14. Verfahren nach Anspruch 13,
**dadurch gekennzeichnet,**
daß das umgelenkte Gas unter Vermeidung von Rückströmungen im Hauptbrennraum (24) im wesentlichen verwirbelungsfrei zum Brennraumaustritt (26) geführt wird.

## Claims

1. Device for the combustion of oxidizable constituents in a carrier gas to be cleaned, involving a gas inlet (36), a burner (19) with attached flame tube (22), which opens into a main combustion chamber (24) with bottom and side walls (21, 20) if necessary divided into sections (23, 25), a combustion chamber outlet (26) preferably on the bottom wall (21) of the opposite side wall of the main combustion chamber, a heat exchanger (32) and a gas outlet (38),
**characterized in**
that at least one deflecting element (40, 42, 44) directing the flow is arranged in the main combustion chamber (24), and the deflecting element distributes the gas leaving the flame tube (22) in direction of the combustion chamber outlet (26) over the entire cross section of the main combustion chamber (24), an equidirectional flow of the gas takes place, and the combustion over the cross section of the main combustion chamber is uniform.

2. Device as defined in Claim 1,
**characterized in**
that the deflecting element (40, 42, 44) is a baffle plate.

3. Device as defined in Claim 1,
**characterized in**
that the deflecting element is a perforated plate (44).

4. Device as defined in Claim 1,
**characterized in**
that the deflecting element is a guide ring (40, 42).

5. Device as defined in Claim 1,
**characterized in**
that the deflecting element is composed of guide vanes.

6. Device as defined in at least one of the preceding claims,
**characterized in**
that at least two deflecting elements (40, 42, 44) are placed in different levels of the main combustion chamber (24).

7. Device as defined in at least one of the preceding claims,
**characterized in**
that the deflecting element (40, 42, 44) is shaped symmetrically to a plane in which the longitudinal axis (18) of the main combuation chamber (24) runs.

8. Device as defined in at least one of the preceding claims,
**characterized in**
that the deflecting element (40, 42, 44) is shaped in a rotationally symmetrical manner with respect to the longitudinal axis (18).

9. Device as defined in at least one of the preceding claims,
**characterized in**
the deflecting element (44) is a screen or a resistance grid or a perforated plate or a static mixer.

10. Device as defined in at least one of the preceding claims,
**characterized in**
that at least two different deflecting elements causing form drag (40, 42, 44) are placed in the main combustion chamber (24).

11. Device as defined in at least one of the preceding claims,
**characterized in**
that the deflecting element (40, 42) is placed between the outlet of the flame tube (22) and bottom wall (21) of the main combustion chamber (24).

12. Device as defined in at least one of the preceding claims,
**characterized in**
at least one deflecting element (44) is placed between the flame tube (22) and the side wall (20) of the main combustion chamber (24).

13. Method for the combustion of oxidizable constituents in a carrier gas to be cleaned in a device (10) comprising a main combustion chamber (24) starting from a flame tube (22) and limited by bottom and side walls (20), in which cleaned gas is diverted by the bottom wall (21) in direction of a combustion chamber outlet (26) preferably coaxially arranged with respect to the flame tube,
**characterized in**
that the gas leaving the flame tube (22) and flowing in direction of the combustion chamber outlet (26) is directed over the cross section of the main combustion chamber (24) such that an equidirectional flow of the gas takes place, and the combustion over the cross section of the main combustion chamber is uniform.

14. Method as defined in Claim 13,
**characterized in**
that the diverted gas is directed without return flows in the main combustion chamber (24) and essentially free of turbulence to the combustion chamber outlet (26).

## Revendications

1. Dispositif pour la combustion de composants oxydables d'un gaz porteur à épurer, comportant une entrée de gaz (36), un brûleur (19) auquel se raccorde un tube de flamme (22) qui débouche dans une chambre principale de combustion (24) éventuellement divisée en parties (23, 25), comportant une paroi de fond et des parois latérales (21, 20), une sortie (26) de chambre de combustion disposée de préférence sur le côté de la chambre principale de combustion opposé à la paroi de fond (21), un échangeur de chaleur (32) ainsi qu'une sortie de gaz (38),
caractérisé en ce que dans la chambre principale de combustion (24) est incorporé au moins un élément de guidage (40, 42, 44) pour le guidage de l'écoulement, par lequel le gaz quittant le tube de flamme (22) et s'écoulant en direction de la sortie (26) de la chambre de combustion est réparti sur toute la section transversale de la chambre principale de combustion (24), en ce qu'il s'établit un écoulement du gaz dans une direction et en ce que la combustion a lieu de manière uniforme sur toute la section transversale de la chambre principale de combustion.

2. Dispositif selon la revendication 1, caractérisé en ce que l'élément de guidage (40, 42, 44) est une tôle de guidage.

3. Dispositif selon la revendication 1, caractérisé en ce que l'élément de guidage est une tôle perforée (44).

4. Dispositif selon la revendication 1, caractérisé en ce que l'élément de guidage est un anneau de guidage (40, 42).

5. Dispositif selon la revendication 1, caractérisé en ce que l'élément de guidage est constitué de l'assemblage d'ailettes de guidage.

6. Dispositif selon au moins l'une des revendications précédentes, caractérisé en ce qu'au moins deux éléments de guidage (40, 42, 44) sont disposés dans différents plans dans la chambre principale de combustion (24).

7. Dispositif selon au moins l'une des revendications précédentes, caractérisé en ce que l'élément de guidage (40, 42, 44) présente une forme symétrique par rapport à un plan qui contient l'axe longitudinal (18) de la chambre principale de combustion (24).

8. Dispositif selon au moins l'une des revendications précédentes, caractérisé en ce que l'élément de guidage (40, 42, 44) présente une symétrie de rotation par rapport à l'axe longitudinal (18).

9. Dispositif selon au moins l'une des revendications précédentes, caractérisé en ce que l'élément de guidage (44) est un écran, une grille de freinage, une tôle perforée ou un mélangeur statique.

10. Dispositif selon au moins l'une des revendications précédentes, caractérisé en ce qu'au moins deux éléments de guidage (40, 42, 44) provoquant des traînées de forme différentes sont disposés dans la chambre principales de combustion (24).

11. Dispositif selon au moins l'une des revendications précédentes, caractérisé en ce que l'élément de guidage (40, 42) est disposé entre l'ouverture de sortie du tube de flamme (22) et la paroi de fond (21) de la chambre principale de combustion (24).

12. Dispositif selon au moins l'une des revendications précédentes, caractérisé en ce qu'au moins un élément de guidage (44) est disposé entre le tube de flamme (22) et la paroi latérale (20) de la chambre principale de combustion (24).

13. Procédé pour la combustion de composants oxydables d'un gaz porteur à épurer, dans un dispositif (10) comportant une chambre principale de combustion (24) partant d'un tube de flamme (22) et délimitée par une paroi de fond et des parois latérales (20), dans laquelle le gaz épuré est dévié depuis la paroi de fond (21) en direction d'une sortie (26) de la chambre de combustion disposée de préférence coaxialement par rapport au tube de flamme, caractérisé en ce que le gaz quittant le tube de flamme (22) et s'écoulant en direction de la sortie (26) de la chambre de combustion est réparti sur toute la section transversale de la chambre principale de combustion (24) de telle sorte qu'il s'établit un écoulement du gaz dans une direction et que la combustion s'effectue de manière uniforme sur toute la section transversale de la chambre principale de combustion.

14. Procédé selon la revendication 13, caractérisé en ce que le gaz dévié est guidé essentiellement sans tourbillon vers la sortie (26) de la chambre de combustion, en évitant des retours d'écoulement dans la chambre principale de combustion (24).
